# EUROPÄISCHE PATENTSCHRIFT

(11) **EP 0 194 648 B1**
(45) Veröffentlichungstag und Bekanntmachung des Hinweises auf die Patenterteilung: **28.06.1989**
(21) Anmeldenummer: 86103245.6
(22) Anmeldetag: 11.03.1986
(51) Int. Cl.: B65H 54/28

(54) **Aufspulmaschine**
Winding machine
Machine à bobiner

(30) Priorität: 15.03.1985 DE 3509312
(43) Veröffentlichungstag der Anmeldung: 17.09.1986
(73) Patentinhaber: B a r m a g AG, D-42862 Remscheid (DE)
(72) Erfinder: Schippers, Heinz, Dr.-Ing., D-5630 Remscheid 11 (DE); Busch, Hans-Jochen, D-5630 Remscheid 11 (DE); Mayer, Klaus, D-5630 Remscheid 11 (DE); Turk, Herbert, D-5630 Remscheid 11 (DE); Schiminski, Herbert, D-5609 Hückeswagen (DE)
(74) Vertreter: Pfingsten, Dieter, Dipl.-Ing.

(56) Entgegenhaltungen:
- EP-A- 0 114 642
- CH-A- 424 571

## Beschreibung

Eine Aufspulmaschine nach dem Oberbegriff ist bekannt durch die EP-A 0 114 642.

Bei Aufspulmaschinen mit Flügelchangierung besteht das Problem, daß nicht nur die Winkelgeschwindigkeit, sondern auch die Drehlage der Flügel relativ zueinander genau aufeinander abgestimmt sein muß, um die sichere Fadenübergabe an den Hubenden zu gewährleisten. Selbst bei genauer Einjustierung der Flügelsteme relativ zu ihren Achsen beobachtet man jedoch Störungen des Spulenaufbaus insbesondere bei feinen Fäden und Chemiefasern.

Aufgabe der Erfindung ist es, diese Störungen zu vermeiden. Dies geschieht dadurch, daß das Zahnspiel der Getriebeverbindung beseitigt wird, indem die Hauptwelle eines Flügelsterns sowie die Vorgelegewelle in Exzenterbuchsen gelagert und die Exzenterbuchsen relativ zum Gehäuse verstellbar sind.

Diese Aufgabe wird bei einer Aufspulmaschine nach dem Oberbegriff durch die Maßnahmen des Kennzeichens des Anspruchs 1 gelöst.

Durch Verdrehen der Exzenterbuchsen relativ zueinander wird bei der Montage des Getriebes zunächst die Getriebeeinheit so eingestellt, daß kein Zahnspiel mehr besteht. Sodann werden die Flügelsteme auf die entsprechenden Wellen derart montiert, daß die Flügel sich zu genau festgelegten Winkelabständen treffen.

Die spielfreie Einstellung wird dadurch erleichtert, daß die Exzentrizität der Exzenterbuchsen ungleich ist, vorzugsweise im Verhältnis 1:2 ungleich. Dadurch kann die beim Verdrehen ihres Exzenters hervorgerufene Radialverstellung der einen Welle durch Verdrehen des Exzenters der anderen Welle eingeholt und ausgeglichen werden.

Die Ausrichtung der Flügelchangierung in der Aufspulmaschine wird dadurch erleichtert, daß das Getriebegehäuse in der Aufspulmaschine so befestigt wird, daß es um die Achse des Hohlrades herum verdrehbar und stufenlos feststellbar ist. Im folgenden wird die Erfindung anhand eines Ausführungsbeispiels beschrieben.

Es zeigen
Fig. 1 die Aufsicht auf die Drehebenen einer Changiereinrichtung ;
Fig. 2 den Normalschnitt - schematisch - durch eine Aufspulmaschine ;
Fig. 3 die Getriebeeinheit nach dieser Erfindung.

Die in Fig. 2 im Querschnitt durch eine Changierung dargestellte Spulmaschine weist als wesentliche Bestandteile die Spulspindel 1 und die Changiereinrichtung 2 auf. Durch einen nicht dargestellten, mit der Spulspindel 1 verbundenen Motor wird die Spulspindel mit Drehrichtung 4 angetrieben. Auf der Spulspindel ist eine Hülse 5 fluchtend aufgespannt. Auf der Hülse 5 wird eine Kreuzspule 6 aus einem aus senkrechter Richtung anlaufenden Faden 3 gebildet. Einer Spulspindel können typischerweise drei oder vier oder sechs oder acht Fäden parallel zueinander zulaufen und zu einer entsprechenden Anzahl von Spulen 6 aufgespult werden. Jede Changiereinrichtung besteht aus mehreren umlaufenden Flügeln 7 und 8, die in zwei Drehebenen I und ll angeordnet sind. Vor diesen Flügeln liegt ein Leitlineal 9, an dem der Faden während seiner Changierung entlanggleitet. Es sei erwähnt, daß das Leitlineal auch auf der anderen Seite der Fadenlaufebene (gestrichelt eingezeichnet) liegen kann.

Die Drehebenen I, II und die Ebene 111, in der das Leitlineal 9 angeordnet ist, sind derart geneigt, daß die Drehebenen mit der durch Pfeil 10 angezeigten Fadenzulaufrichtung einen Winkel alpha zwischen 45 und 70° bilden.

Dadurch wird erreicht, daß sich unterhalb der Drehebene II eine Leitwalze 11 mit sehr geringem Abstand anbringen läßt. Der Faden wird in Kontakt mit dieser Leitwalze auf die jeweilige Spule 6 geführt. Dabei liegt die Leitwalze 11 in Umfangskontakt an der Spule 6. Die Leitwalze 11 kann jedoch auch einen geringen Abstand zu der Oberfläche der Spulse haben und drehend angetrieben sein.

Die Flügelsteme 7 der Changiereinrichtung, die in der Drehebene I rotieren, sitzen an der Welle 15. Die Flügelsterne 8, die in der Drehebene II rotieren, sitzen an der Hohlwelle 16. Die Hohlwelle 16 ist, wie sich aus Fig. 1, 2 und 3 ergibt, exzentrisch zu der Welle 15 gelagert mit Exzentrizität E.

Wie sich weiterhin aus Fig. 1 ergibt, weist jeder Flügelstern drei Flügel 7 bzw. 8 auf, die mit gleichem Winkelabstand von 120° zueinander versetzt sind. Zwei miteinander zusammenwirkende Flügelsteme mit ihren Flügeln 7 bzw. 8 bilden daher einen Hubbereich H längs des Leitlineals 9. Der Hubbereich erstreckt sich über einen Zentrierwinkel von im wesentlichen 60°.

Für einen exakten Spulenaufbau ist es nun zum einen erforderlich, daß die relative Phasenlage der Flügelsteme so eingestellt ist, daß sich die Flügel 7, 8, die die Hin- und Herführung des Fadens durchführen, sich stets genau auf diesen 60°-Linien treffen. Bekanntlich ist die exakte Fadenübergabe an den Hubumkehrpunkten ein wesentliches Kriterium dafür, daß die entstehenden zylindrischen Spulen keine verdickten Kanten aufweisen. Andererseits hängt das exakte Funktionieren der Changiereinrichtung davon ab, daß die beiden Flügelsterne genau symmetrisch zu dem Leitlineal 9 ausgerichtet sind. Auch hierdurch wird die genaue Fadenübergabe beeinflußt.

Das in Fig. 3 dargestellte Getriebe ist nun so eingerichtet, daß diese Einstellungen problemlos durchgeführt werden können. Dabei ist das Getriebe als Raueinheit ausgeführt, die einfach in das Gehäuse 74 der Spulmaschine ein- und ausgebaut werden kann.

Die Baueinheit nach Fig. 3 weist zum einen den Gehäusetopf 65 auf, der in der Aufsicht rund oder oval bzw. elliptisch ist, wobei die Hauptachse in Richtung der Exzentrizität zwischen der Hohlwelle 16 und der Welle 15 liegt. In dem Gehäusetopf 65 ist die Welle 15 der Flügel 8 drehbar gelagert. In einem ebenfalls zu der Baueinheit gehörenden Gehäusedeckel 67 ist die Hohlwelle 16 der Flügel 7 gelagert. Deckel 67 und Gehäusetopf 65 werden bei der Montage fest miteinander verschraubt. Die Hohlwelle besitzt einen Innenzahnradkranz 68, der außen eine Lauffläche 72 bzw. Verzahnung für einen Zahnradeingriff bzw. Verzahnung für einen Zahnriemeneingriff besitzt. Der Zahnradkrang 68 wird im dargestellten Fall durch Treibriemen 73 angetrieben, wozu der Gehäusetopf 65 eine entsprechende Aussparung 75 aufweist. Die Drehbewegung der Hohlwelle 16 mit dem Zahnradkranz 68 wird über Zahnrad 69, die ebenfalls in dem Gehäusetopf 65 drehbar gelagerte Vorgelegewelle 66 sowie die Zahnräder 70 und 71 auf die Welle 15 derart übertragen, daß die Welle 15 im entgegengesetzten Drehsinn, jedoch mit gleicher Drehzahl rotiert.

Die Welle 15 ist in einer Exzenterbuchse 76, die Vorgelegewelle 66 in einer Exzenterbuchse 77 gelagert. Bei diesen Exzenterbuchsen liegt der Außenmantel exzentrisch zur Innenbohrung. Die Exzentrizität liegt in der Größenordnung von ca. 0,5 mm, und zwar ist die Exzentrizität der Exzenterbuchse 76 der Welle 15 doppelt so groß wie die Exzentrizität der Exzenterbuchse 77, und zwar aus folgenden Gründen : Bei der Montage wird die Baueinheit zunächst ohne die Flügel montiert. Sodann wird die Exzenterbuchse 77 mit einem Spezialschlüssel durch die Aussparung 75 so weit verdreht, daß das Zahnspiel zwischen dem Innenzahnrad 68 (d. h. der Hohlwelle 16) und dem Zahnrad 69 (d. h. der Vorgelegewelle 66) beseitigt wird. Hierdurch hat sich das Zahnspiel zwischen den Zahnrädern 70 und 71 der Welle 15 vergrößert. Um dieses Zahnspiel zu eliminieren, wird nunmehr die Exzenterbuchse 76 ebenfalls durch Aussparung 75 so weit verdreht, bis auch das Zahnspiel zwischen den Zahnrädern 70, 71, d. h. zwischen der Vorgelegewelle 66 und der Welle 15 beseitigt ist. Durch Festdrehen der Schrauben 78, 79 werden die Exzenterbuchsen 76, 77 unverdrehbar im Gehäuse festgestellt. Nunmehr läuft die Getriebeeinheit spielfrei. Die Flügelsteme können in der vorgegebenen Phasenlage montiert werden. Zur Ausrichtung der Flügelsterne auf das Leitlineal 9 sind Langlöcher 80, 81 in dem Deckel 67 der Baueinheit vorgesehen. Damit wird erreicht, daß die Baueinheit so in dem Gestell 74 der Spulmaschine montiert werden kann, daß die Verbindungslinie durch die Achsen der Welle 15 einerseits und der Hohlwelle 16 andererseits genau parallel zu den Endpunkten des Leitlineals 9 liegt. Hierbei muß man sich erinnern, daß diese Verbindungslinie zunächst durch Verdrehen der Exzenterbuchsen 76 und 77 verändert wurde. Der Mittelpunkt der Langlöcher liegt dabei in der Achse der Hohlwelle 16, die ihre Lage durch das Verdrehen der Exzenterbuchsen 76, 77 nicht verändert hat.

## Patentansprüche

1. Aufspulmaschine zum Aufspulen eines Fadens zu einer Kreuzspule mit einer Flügelchangierung, deren gegensinnig angetriebene Flügel mit einer Getriebeeinheit verbunden sind, die aus folgenden Bauteilen besteht :
In einem Gehäuse (65) ist ein Hohlrad (16) gelagert, an welchem die Flügel (8) eines Flügelstems befestigt sind ;
das Hohlrad wird auf seinem Außenumfang durch Zahnriemen oder Zahnräder angetrieben ;
in dem Gehäuse ist parallel zu der Achse des Hohlrades (16) die Welle (15) gelagert, an dem die Flügel (7) des zweiten Flügelstems befestigt sind ;
die Welle (15) wird von einer Verzahnung (Innenzahnrad 68) im Innenumfang des Hohlrades (16) über eine Vorgelegewelle (66), die in dem Gehäuse (65) parallel zu der Welle (15) in dem Hohlrad (16) gelagert ist, angetrieben, dadurch gekennzeichnet, daß die Vorgelegewelle (66) und die Welle (15) in Exzenterbuchsen (77, 76) im Gehäuse (65) gelagert sind, wobei die Exzenterbuchsen relativ zum Gehäuse drehbar und feststellbar sind.

2. Aufspulmaschine nach Anspruch 1, dadurch gekennzeichnet, daß die Exzentrizität der Exzenterbuchse (76), in welcher die Welle (15) gelagert ist, größer ist, vorzugsweise doppelt so groß ist wie die Exzentrizität der Exzenterbuchse (77), in welcher die Vorgelegewelle (66) gelagert ist.

3. Aufspulmaschine nach Anspruch 1 oder 2, dadurch gekennzeichnet, daß das Gehäuse (65) relativ zu dem Fadenleitlineal (9) um die Achse des Hohlrades (16) drehbar und feststellbar ist.

## Claims

1. Winding machine for winding a yam into a cross-wound package, comprising a propeller type traverse motion whose contra-rotating propellers are connected to a drive unit consisting of the following components :
In a housing (65) there is mounted a hollow wheel (16) to which the blades (8) of a propeller wheel have been fastened ;
the hollow wheel is driven on its outside circumference by toothed belts or wheels ;
in the housing there is mounted in a parallel arrangement with the axis of the hollow wheel (16) the shaft (15) to which the blades (7) of the second propeller wheel are fastened ;
the shaft (15) is driven by a toothing (intemal toothed wheel 68) within the internal circumference of the hollow wheel (16) via a countershaft (66) mounted within the housing (65) in a parallel arrangement with the shaft (15) within the hollow wheel (16), characterized in that the countershaft (66) and the shaft (15) are mounted in eccentric bushes (77, 76) within the housing (65), the eccentric bushes being rotatable and fixable relative to the housing.

2. Winding machine according to Claim 1, characterized in that the eccentricity of the eccentric bushes (76) in which the shaft (15) is mounted is greater than, preferably twice as great as, the eccentricity of the eccentric bushes (77) in which the countershaft (66) is mounted.

2. Winding machine according to Claim 1 or 2, characterized in that the housing (65) is rotatable and fixable about the axis of the hollow wheel (16) relative to the yam guide member (9).

## Revendications

1. Bobineuse pour bobiner un fil en formant un bobinage croisé, comportant un dispositif de va-et-lient à ailettes entraînées dans des sens opposés et reliées à un module de transmission méca- nicue qui est constitué par les composants sui- vats :
cans un carter (65) est montée une roue creuse (16) à laquelle les ailettes (8) d'une étoile sont fixées ;
a roue creuse est entraînée, à sa périphérie extérieure, par une courroie crantée ou par des roues dentées ;
l'arbre (15) sur lequel les ailettes (7) de la deuxième étoile sont fixées est monté dans le carter, parallèlement à l'axe de la roue creuse (16) ;
l'arbre (15) est entraîné par une denture (roue dentée intérieure 68) de la périphérie intérieure de la roue creuse (16), via un arbre intermédiaire (66) qui est monté dans le carter (65), parallèlement à l'arbre (15) dans la roue creuse (16), caractérisée par le fait que l'arbre intermédiaire (66) et l'arbre (15) sont montés dans le carter (65) dans des douilles excentrées (77, 76) pouvant être tournées et immobilisées par rapport au carter.

2. Bobineuse selon revendication 1, caractérisée par le fait que l'excentricité de la douille excentrée (76) dans laquelle l'arbre (15) est monté est plus grande que, de préférence double de, l'excentricité de la douille excentrée (77) dans laquelle l'arbre intermédiaire (66) est monté.

3. Bobineuse selon revendication 1 ou 2, caractérisée par le fait que le carter (65) peut être tourné autour de l'axe de la roue creuse (16) et être immobilisé par rapport à la règle guide-fil (9).
